# EUROPÄISCHE PATENTSCHRIFT

(11) **EP 1 437 187 B1**
(45) Veröffentlichungstag und Bekanntmachung des Hinweises auf die Patenterteilung: **01.12.2010**
(21) Anmeldenummer: 04405002.9
(22) Anmeldetag: 05.01.2004
(51) Int. Cl.: B23B 45/00, B23B 45/02, B23Q 5/10

(54) **Antriebseinheit für Bearbeitungswerkzeuge**
Drive system for machining tools
Système d'entraînment pour un outil d'usinage

(30) Priorität: 08.01.2003 CH 292003
(43) Veröffentlichungstag der Anmeldung: 14.07.2004
(73) Patentinhaber: Suhner Intertrade AG, 5200 Brugg (CH)
(72) Erfinder: Sanfratello, Franco, 5200 Brugg (CH)
(74) Vertreter: Gachnang, Hans Rudolf

(56) Entgegenhaltungen:
- EP-A- 0 524 764
- EP-A- 0 588 199
- DE-A- 19 852 643
- FR-A- 2 467 055
- GB-A- 1 075 857
- US-B1- 6 332 891

## Beschreibung

Gegenstand der Erfindung ist eine Antriebseinheit für Bearbeitungswerkzeuge gemäss Oberbegriff des Patentanspruchs 1.

Bei der Bearbeitung und insbesondere bei der Nachbearbeitung von Metallwerkstücken nach dem Giessen, Schweissen etc. kommen drehende Werkzeuge, wie Schleifscheiben, Trennscheiben oder Polierscheiben zum Einsatz, die von einer biegsamen Welle angetrieben werden. Solche Werkzeuge und auch die der Kraftübertragung dienenden biegsamen Wellen sind seit langem bekannt. Der Antrieb der biegsamen Welle erfolgt über einen stationär oder mobil angeordneten Elektromotor. Für gröbere Arbeiten, insbesondere in Giessereien oder Schweissbetrieben, kommen Antriebsleistungen von mehreren Kilowatt zur Anwendung. Gleichzeitig genügen aber kleinere Geräte, um Schleif- oder Polierarbeiten am gleichen Werkstück durchzuführen. Beide Arbeitsvorgänge oder -arten erfolgen häufig abwechslungsweise. Für solche Arbeiten ist aus dem Stand der Technik eine Antriebseinheit mit zwei Abtriebswellen für je eine biegsame Welle für eine hohe Leistung bzw. ein grosses Drehmoment erfordernde Werkzeuge mit entsprechend gross dimensionierter Welle und mit je einer biegsamen Welle mit entsprechend höherer Drehzahl für Arbeitsgeräte mit niedriger Leistung vorgesehen. Beide Antriebswellen werden durch einen einzigen Motor angetrieben, wie z.B. in der Anordnung des Dokuments GB 10 75 857. Ein Getriebe mit zwei Ausgängen, die einzeln von Hand eingekuppelt werden können, bildet das Verbindungsglied zwischen Elektromotor und Abtrieb zu den biegsamen Wellen. Als Mittel zum Verstellen der Abtriebsdrehzahl ist ein Handrad und zum Einstellen einer gewünschten Drehzahl eine Skala angeordnet. Die einmal eingestellte Drehzahl wirkt, mit entsprechender Übersetzung an beiden Abtrieben. Mit anderen Worten, ist der Abtrieb für die erste Welle für schwere Arbeiten auf eine niedrige Drehzahl eingestellt, so ist auch nach dem Umstellen auf die zweite Welle für leichtere Arbeiten eine entsprechend niedrige Drehzahl eingestellt und umgekehrt. Diese bekannte Antriebseinheit hat sich seit Jahrzehnten in der Praxis bewährt. Anforderungen an erhöhte Sicherheit und insbesondere Entwicklungen im Bereich der Produktehaftpflicht verlangen nach Geräten, die diese Nachteile beseitigen und einen höheren Bedienungskomfort bieten. Aus diesem Grund werden die Geräte häufig mit Mikrokontroller und Bedientastaturen ausgestattet, wie z.B in den Dokumenten EP 0 524 764 und DE 19 852643.

Aufgabe der vorliegenden Erfindung ist die Schaffung einer Antriebseinheit für eine oder mehrere Abtriebswellen, welche die Nachteile der oben beschriebenen Vorrichtung behebt und insbesondere für die Bedienungsperson einfach und vor allem sicher zu handhaben ist.

Gelöst wird diese Aufgabe durch eine Antriebseinheit gemäss den Merkmalen des Patentanspruchs 1. Vorteilhafte Ausgestaltungen der Antriebseinheit sind in den abhängigen Ansprüche definiert.

Durch den Einsatz eines Elektromotors mit elektronisch regelbarer Drehzahl in Verbindung mit einer Bedienungstastatur bzw. Steuerung, bei der der Motor erst nach abgeschlossener Eingabe der gewünschten Drehzahl und zusätzlich der Bestätigung der letzteren gestartet werden kann, gelingt es, die Maschine vor Fehlbedienung und die Bedienungsperson vor Unfällen zu schützen.
Mit einem zwei Abgänge aufweisenden Getriebe, welches durch eine Drehbewegung der Frontplatte wahlweise den ersten oder zweiten Abtrieb mit dem Elektromotor verbindet, können an den Abtrieben unterschiedliche Drehzahlen bei gleicher Leistung erzeugt werden. Das erfindungsgemässe Getriebe ermöglicht es weiter, die an den Abtrieben angekuppelten biegsamen Wellen mit den daran angeschlossenen Werkzeugen permanent, d.h. auch dann angekuppelt zu belassen, wenn eines der Werkzeuge nicht benutzt wird. In diesem Zustand ist der entsprechende Abtrieb vom Motor abgekuppelt. Durch die Ausgestaltung des Getriebes ist sichergestellt, dass nur das auf Benutzung geschaltete Werkzeug angetrieben wird und zwar zudem mit der auf der Bedienungstastatur eingestellten Drehzahl. Nach jedem Werkzeugwechsel, d.h. nach dem Umschalten des Getriebes auf das andere Werkzeug, wird automatisch die Motor- bzw. dessen Abtriebsdrehzahl alternativ auf die Nenndrehzahl oder die bei der letzten Benutzung des Werkzeugs eingestellte Drehzahl zurückversetzt. Die gewünschte Vorwahl der Arbeitsdrehzahl liegt vor oder kann neu eingestellt werden. Die Drehzahlvorwahl muss immer bestätigt werden, bevor weitergearbeitet werden kann. Eine Rückschaltung auf die Nenndrehzahl bzw. Vorwahl erfolgt auch wenn das Werkzeug nach der Benutzung über eine vorgebbare Zeit, beispielsweise 60 Sekunden, nicht benutzt wird. Dies stellt sicher, dass bei Unterbruch der Arbeit nach der Drehzahlbestätigung nicht versehentlich ein Start ausgelöst werden kann. Mit einem zusätzlichen Ein-/Aus-Knopf kann ein Todmannschalter am Werkzeug aktiviert oder deaktiviert werden, sofern das Werkzeug damit ausgerüstet ist. Die erfindungsgemässe Antriebseinheit kann auch ohne Getriebe mit einer einzigen biegsamen Welle eingesetzt werden.

Anhand eines illustrierten Ausführungsbeispiels wird die Erfindung näher erläutert. Es zeigen
- Figur 1: eine perspektivische Darstellung der Vorder- und Oberseite der Antriebseinheit,
- Figur 2: einen schematischen Querschnitt durch den Vorderteil der Antriebseinheit,
- Figur 3: eine Ansicht der Bedienungstastatur und
- Figur 4: Betriebsdiagramm der Antriebseinheit.

In Figur 1 ist mit Bezugszeichen 1 die Antriebseinheit mit einem Gehäuse 3 bezeichnet, das einen elektrischen Antriebsmotor 5 sowie die Motor- und Antriebssteuerungen aufnimmt. Ein Ständer 7 trägt die Antriebseinheit 1. Das Gehäuse 3 dient als Schallschutz und Staubschutz für den Elektromotor 5 und die Steuerungen und es trägt die Bedienungstastatur 7, welche in Figur 3 vergrössert dargestellt ist. An der Vorderseite des Gehäuses 3 ist ein Getriebe 9 mit zwei Abtrieben 11a, 11b für zwei nicht dargestellte biegsame Wellen, an deren Enden Bearbeitungswerkzeuge wie Schleif- oder Polierscheiben etc. aufgesetzt sind, sichtbar. Der vordere Flansch 13 des Getriebes 9 kann als Handrad 15 wie abgebildet oder mit einem radial abstehenden Hebel ausgebildet sein (vergleiche auch Figur 2). Über dem Getriebe sitzt ein Sensor 17, mit dem die jeweilige Stellung des Handrads 15 bzw. Flansches 13 und damit auch der beiden Wellen detektiert wird. Der Sensor 17 ist über eine Leitung 19 mit einer nicht dargestellten Steuerung, die vorzugsweise hinter der Bedienungstastatur 7 im Gehäuse 3 angeordnet ist, verbunden.
Mit Bezugszeichen 27 ist ein lösbares Rastmittel bezeichnet, welches den Flansch 13 in der eingestellten Position festhält. Selbstverständlich könnte anstelle des Handrads auch ein elektrischer Stellantrieb treten.
Der Flansch 13 ist um eine Achse B drehbar, die um einen Betrag e exzentrisch zur Drehachse A des Antriebmotors 5 liegt. Die Exzentrizität e ermöglicht es, bei einer 180°-Drehung des Flansches 13, das erste Antriebsritzel 21 des ersten Abtriebs 11b aus seiner Freistellung (vergleiche Figur 2 unten) in Eingriff mit dem ersten Abtriebsritzel 23 des Motors 5 zu bringen und gleichzeitig das zweite Antriebsritzel 25 des zweiten Abtriebs 11a ausser Eingriff mit dem zweiten Abtriebsritzel 27 des Antriebsmotors 5 zu bringen. Die Übersetzungsverhältnisse zwischen dem zweiten Abtrieb 11a für schwere Werkzeuge zum ersten Abtrieb 11b für leichte Werkzeuge ist beispielsweise 2,5.

Nachfolgend wird die Funktionsweise der Antriebseinheit erläutert.
Nach dem Anschliessen der nicht dargestellten flexiblen Wellen und den darauf aufgesetzten Werkzeugen an die Abtriebe 11a und 11b wird durch Drücken des Antriebsknopfs 29 die nicht dargestellte Steuerung eingeschaltet. Es erscheint auf der Bedienungstastatur 7 bzw. im Anzeigefeld 31 für die Nenndrehzahl z.B. die Zahl 500. Die Anzeige der Zahl 500 blinkt. Mit der Taste "+" kann die Drehzahl nun erhöht und mit der Taste "-" kann die Drehzahl reduziert werden. Die Nenndrehzahl nₙ ist im dargestellten Beispiel 500. Die neu eingestellte Vorwahl der Arbeitsdrehzahl n blinkt weiter und zwar solange, bis die Taste "enter" gedrückt wird. Wird nicht innerhalb einer vorgebbaren Zeit, beispielsweise 60 Sekunden, die Taste "run" zum Einschalten des Motors 5 gedrückt und damit das zuvor am Handrad 15 eingekuppelte Werkzeug in Betrieb gesetzt, so wird die eingestellte Drehzahl n auf "Zustand Vorwahl" (blinkend) zurückgesetzt. Mit der Taste "stop" kann das Werkzeug jederzeit ausgeschaltet werden. Es blinken die Ziffern der eingestellten Drehzahl. Bevor eine Wiederaufnahme der Arbeit erfolgen kann, muss die Drehzahl n durch den Knopf "enter" bestätigt werden.
Falls das andere Werkzeug, welches am ersten Abtrieb 11b angeschlossen ist, benötigt wird, so betätigt die Bedienungsperson nach dem Stillsetzen des andern Werkzeugs das Rastmittel 27, dreht am Handrad 15 den Flansch 13 um 180° und bringt so das Antriebsritzel 21 für den ersten Abtrieb 11b in Eingriff mit dem ersten Abtriebsritzel 23 des Motors 5. Der Sensor 17 stellt jede Veränderung am Flansch 13 fest und gibt der Steuerung die notwendigen Signale zur Bestimmung, welcher der beiden Abtriebe 11a oder 11b aktiv ist. Im Anzeigefeld 31 erscheint nun - je nach Ausführung der Antriebseinheit 1 - blinkend die zuletzt für dieses Werkzeug eingestellte Drehzahl n oder Nenndrehzahl nₙ. Entweder wird nun die Drehzahl geändert oder durch Drücken der Taste "enter" letztere bestätigt. Verlangt die Bedienungsperson die sogenannte Todmannschaltung, so muss sie dies durch Drücken der Taste "on/off" aktiv tun. Das Ausschalten der Todmannschaltung erfolgt beispielsweise durch anhaltendes Drücken der Taste "on/off" während einer vorgegebenen längeren Zeitdauer, beispielsweise zwei bis fünf Sekunden.

Das Diagramm in Figur 4 stellt eine Möglichkeit der Funktionsweise der Antriebseinheit 1 bzw. der Steuerung dar.

## Patentansprüche

1. Antriebseinheit (1) für Bearbeitungswerkzeuge, die mit einer biegsamen Welle mit der Antriebseinheit (1) verbunden sind, umfassend einen Antriebsmotor (5) und Mittel zum Ein- und Verstellen der Abtriebs-Drehzahl (n) an die mindestens eine biegsame Welle sowie einem Motorschalter (on/off) zum Einschalten des Elektromotors (5), wobei
- der Elektromotor (5) eine elektronische Drehzahlsteuerung umfasst,
- die Drehzahlsteuerung mit einer Bedienstastatur (7) verbunden ist,
- die Bedientastatur (7) den Motorschalter (on/off) zum Einschalten des Elektromotors (5) ansteuert, wenn zuvor an einem Hauptschalter (29) die Steuerung eingeschaltet wurde und
- die gewünschte Drehzahl (n) an der Bedientastatur (7) eingestellt und vorerst durch "enter" betätigt worden ist,
**dadurch gekennzeichnet, dass** der Elektromotor (5) mit einem Getriebe (9) verbunden ist, das zwei Abtriebe (11a, 11 b) zum permanenten Ankuppeln von jeweils einer biegsamen Welle aufweist, und eine Frontplatte (13) aufweist, die durch eine Drehbewegung wahlweise den ersten oder den zweiten Abtrieb mit dem Elektromotor (5) verbindet, so dass an den Abtrieben (11a, 11 b) unterschiedliche Drehzahlen (n) bei gleicher Leistung erzeugt werden.

2. Antriebseinheit nach Anspruch 1, **dadurch gekennzeichnet, dass** die Wahl der anzutreibenden biegsamen Welle am entsprechenden Abtrieb (11a,11b) durch eine manuelle oder motorische Verstellung des Getriebes (9) erfolgt.

3. Antriebseinheit nach Anspruch 2, **dadurch gekennzeichnet, dass** am Getriebe (9) abtriebsseitig ein die Abtriebe (lla,llb) aufnehmender Flansch (13) drehbar angeordnet ist und dass durch eine Drehung des Flansches (13) mit den beiden angeschlossenen biegsamen Wellen die eine Welle vom Getriebe (9) abgekuppelt und die andere welle an das Getriebe (9) angekuppelt wird.

4. Antriebseinheit nach Anspruch 3, **dadurch gekennzeichnet, dass** ein Sensor (17) zum Feststellen der jeweiligen Position der Abtriebe (lla,llb) mit der Steuerung verbunden ist und nach einer Verstellung des Flansches (13) entweder die Nenndrehzahl (nₙ) oder die beim letzten Einsatz des jeweiligen Werkzeugs eingestellte Arbeitsdrehzahl (n) angezeigt wird.

5. Antriebseinheit nach einem der Ansprüche 1 bis 4, **dadurch gekennzeichnet, dass** die Nenndrehzahl (nₙ) und die eingestellte Drehzahl (n) durch Blinken der Ziffern im Ziffernfeld (31) auf der Bedienungstastatur (7) dargestellt werden und dass nach dem Betätigen der gewählten eingestellten Drehzahl (n) das Blinken der Ziffern durch eine permanente Anzeige abgelöst und die Antriebseinheit (1) betriebsbereit wird.

6. Antriebseinheit nach Anspruch 5, **dadurch gekennzeichnet, dass** nach jeder Verstellung des Flansches (13) oder nach einem Arbeitsunterbruch (STOP) auf die blinkende Arbeitsdrehzahl (n) der zur Zeit aktivierten biegsamen Welle zurückgestellt wird.

7. Antriebseinheit nach Anspruch 5, **dadurch gekennzeichnet, dass** nach der Betätigung der Taste "ENTER" innerhalb einer vorgebbaren Zeitspanne (t) die Antriebseinheit betriebsbereit ist und nach Ablauf der Zeit (t) eine Umschaltung auf die Nenndrehzahl (nₙ) erfolgt.

8. Antriebseinheit nach einem der Ansprüche 1 bis 7, **dadurch gekennzeichnet, dass** die eingestellte Drehzahl (n) nach dem Bestätigen derselben und nach dem Start des Motors (5) nur nach unten korrigierbar ist.

## Claims

1. Drive unit (1) for machining tools that are connected by way of a flexible shaft to the drive unit (1), said drive unit comprising a drive motor (5) and means for adjusting and setting the output speed (n) on the at least one flexible shaft as well as a motor switch (on/off) for switching-on the electric motor (5), wherein
- the electric motor (5) includes an electronic speed control,
- the speed control is connected to a control keyboard (7),
- the control keyboard (7) activates the motor switch (on/off) for switching on the electric motor (5) if the control has been switched on beforehand at a main switch (29) and
- the desired speed (n) is set on the control keyboard (7) and has been activated initially by means of "enter",
**characterized in that** the electric motor (5) is connected to a transmission (9) that has two output shafts (11a, 11b) for the permanent coupling of a respective flexible shaft, and has a front plate (13), which through a rotational movement selectively connects the first or the second output shaft to the electric motor (5), such that different speeds (n) are generated at the output shafts (11a, 11b) with identical output.

2. Drive unit according to Claim 1, **characterized in that** the flexible shaft to be driven at the corresponding output shaft (11a, 11b) is selected by means of a manual or motor-driven adjustment of the transmission (9).

3. Drive unit according to Claim 2, **characterized in that** a flange (13) accommodating the output shafts (11a, 11b) is rotatably mounted on the output side of the transmission (9) and **in that** through a rotation of the flange (13) with the two connected flexible shafts, the one shaft is uncoupled from the transmission (9) and the other shaft is coupled to the transmission (9).

4. Drive unit according to Claim 3, **characterized in that** a sensor (17) for determining the respective position of the output shafts (11a, 11b) is connected to the control and after an adjustment of the flange (13) either the nominal speed (nₙ) or the operating speed (n) set during the last use of the respective tool is indicated.

5. Drive unit according to one of the Claims 1 to 4, **characterized in that** the nominal speed (nₙ) and the set speed (n) are represented by the figures in the figure field (31) flashing on the control keyboard (7) and **in that** once the selected set speed (n) has been activated, the flashing figures are replaced by a permanent display and the drive unit (1) is ready for operation.

6. Drive unit according to Claim 5, **characterized in that** after each adjustment of the flange (13) or after an interruption (STOP), there is a return to the flashing operating speed (n) of the flexible shaft activated at the time.

7. Drive unit according to Claim 5, **characterized in that** after the activation of the "ENTER" key the drive unit is ready for operation within a predeterminable time interval (t) and after expiry of the time (t) there is a switchover to the nominal speed (nₙ).

8. Drive unit according to one of the Claims 1 to 7, **characterized in that** once the set speed (n) has been confirmed and once the motor (5) has been started, the set speed (n) can only be corrected downwards.

## Revendications

1. Unité d'entraînement (1) pour des outils d'usinage qui sont reliés par un arbre souple à l'unité d'entraînement (1), comprenant un moteur d'entraînement (5) et des moyens pour régler et modifier la vitesse de rotation (n) de sortie sur l'arbre flexible au moins unique, ainsi qu'un interrupteur de moteur (on/off) pour mettre en marche le moteur électrique (5), sachant que
- le moteur électrique (5) comprend une commande électronique de vitesse de rotation,
- la commande de vitesse de rotation est reliée à un clavier de manoeuvre (7),
- le clavier de manoeuvre (7) asservit l'interrupteur de moteur (on/off) pour mettre en marche le moteur électrique (5) si la commande a été préalablement activée au moyen d'un interrupteur principal (29), et
- la vitesse de rotation souhaitée (n) a été réglée au moyen du clavier de manoeuvre (7) et préalablement activée au moyen de la touche « Enter »,
**caractérisée en ce que** le moteur électrique (5) est relié à une transmission (9) qui présente deux sorties (11a, 11b) pour l'accouplement permanent d'un arbre souple respectif, et une plaque frontale (13) qui, par un mouvement de rotation, relie sélectivement la première ou la deuxième sortie au moteur électrique (5), de sorte qu'avec la même puissance, des vitesses de rotation (n) différentes sont produites aux sorties (11a, 11b).

2. Unité d'entraînement selon la revendication 1, **caractérisée en ce que** le choix de l'arbre souple à entraîner sur la sortie correspondante (11a, 11b) s'effectue par un réglage manuel ou motorisé de la transmission (9).

3. Unité d'entraînement selon la revendication 2, **caractérisée en ce qu'**un flasque (13) recevant les sorties (11a, 11b) est monté à rotation sur la transmission (9) du côté de sortie, et **en ce que**, par une rotation du flasque (13) avec les deux arbres souples raccordés, l'un des arbres est désaccouplé de la transmission (9) et l'autre arbre est accouplé à la transmission (9).

4. Unité d'entraînement selon la revendication 3, **caractérisée en ce qu'**un capteur (17) destiné à identifier la position respective des sorties (11a, 11b) est relié à la commande et, suite à un déplacement du flasque (13), soit la vitesse de rotation nominale (nₙ), soit la vitesse de rotation de travail (n) réglée lors de la dernière utilisation de l'outil respectif est affichée.

5. Unité d'entraînement selon l'une des revendications 1 à 4, **caractérisée en ce que** la vitesse de rotation nominale (nₙ) et la vitesse de rotation réglée (n) sont représentées par un clignotement des chiffres sur le champ de chiffres (31) du clavier de manoeuvre (7), et **en ce que**, suite à l'actionnement de la vitesse de rotation réglée (n) sélectionnée, le clignotement des chiffres est remplacé par un affichage permanent et l'unité d'entraînement (1) est prête à l'utilisation.

6. Unité d'entraînement selon la revendication 5, **caractérisée en ce que**, à la suite de chaque déplacement du flasque (13) ou à la suite d'une interruption du travail (STOP), on revient à la vitesse de rotation de travail clignotante (n) de l'arbre souple actuellement activé.

7. Unité d'entraînement selon la revendication 5, **caractérisée en ce que**, à la suite de l'actionnement de la touche « Enter » dans un laps de temps (t) prédéfinissable, l'unité d'entraînement est prête à l'utilisation et, à l'expiration du temps (t), on passe à la vitesse de rotation nominale (nₙ).

8. Unité d'entraînement selon l'une des revendications 1 à 7, **caractérisée en ce que** la vitesse de rotation réglée (n) ne peut, à la suite de sa confirmation et du démarrage du moteur (5), être corrigée que vers le bas.
